# EUROPÄISCHE PATENTANMELDUNG

(11) **EP 4 324 657 A1**
(43) Veröffentlichungstag der Anmeldung: **21.02.2024**
(21) Anmeldenummer: 23191899.6
(22) Anmeldetag: 17.08.2023
(51) Int. Cl.: B42D 15/02

(54) **3D POP-UP KARTEN MIT SOCKEL**

(30) Priorität: 19.08.2022 DE 202022104695 U
(71) Anmelder: JAST Gifts Shenzhen Company Limited, Shenzhen City, Guangdong 518122 (CN)
(72) Erfinder: Chen, Jen-Lin, Cupertino, 95014 (US)
(74) Vertreter: Schneiders & Behrendt Bochum

(57) **Zusammenfassung**

Die Erfindung betrifft eine 3D-Karte mit einer faltbaren Basiskarte (1) mit einer Innenseite und einer Außenseite, wobei die Basiskarte (1) zwei Abschnitte (2, 3) umfasst, die entlang eines Falzes (17) reversibel von einem zusammengefalteten geschlossenen Zustand in einen auseinandergefalteten geöffneten Zustand überführbar sind, und mit einem faltbaren Sockel (6, 6'), der reversibel von einem flachen komprimierten Zustand in einen dreidimensionalen expandierten Zustand überführbar ist, und mit einer faltbaren Figur (10), die reversibel von einem flachen komprimierten Zustand in einen dreidimensionalen expandierten Zustand überführbar ist, und wobei der faltbare Sockel (6, 6') aus einer Mehrzahl von Sockelelementen (I, II, III, IV) gebildet ist und über erste Festlegungsmittel (7, 7`, 8, 8') an der Innenseite der faltbaren Basiskarte (1) festgelegt ist und wobei die faltbare Figur (10) an dem faltbaren Sockel (6, 6') festgelegt ist, wobei die ersten Festlegungsmittel (7, 7`, 8, 8`) an zwei aneinandergrenzenden Sockelelementen (I, II, III, IV) vorgesehen sind und jeweils ein Sockelelement (I, II, III, IV) über das erste Festlegungsmittel (7, 8) an dem ersten Abschnitt (2) und ein Sockelelement (I, II, III, IV) über das erste Festlegungsmittel (7', 8') an dem zweiten Abschnitt (3) festgelegt ist.

## Beschreibung

Die Erfindung betrifft 3D-Pop-Up Karten mit einem Sockel, wobei die 3D-Pop-Up Karte eine Basiskarte mit einem ersten und einem zweiten Abschnitt umfasst, wobei die Abschnitte entlang eines Falzes faltbar miteinander verbunden sind und die Basiskarte so von einem zusammengefalteten geschlossenen Zustand in einen auseinandergefalteten geöffneten Zustand überführbar ist, und wobei die Basiskarte eine Innenseite und eine Außenseite aufweist, wobei ein Sockel an der Innenseite der Basiskarte festgelegt ist und faltbare Figuren an diesem Sockel festlegbar sind und sich die Figuren beim Überführen der Basiskarte von einem geschlossenen in einen geöffneten Zustand selbstständig zu einer dreidimensionalen Struktur entfalten.

3D-Pop-Up-Karten, die nachfolgend auch einfach als 3D-Karten bezeichnet werden, sind in den verschiedensten Ausführungen bereits seit längerer Zeit bekannt und umfassen im Wesentlichen eine in der Regel einfach zusammengefaltete Karte als Basis, nachfolgend als Basiskarte bezeichnet, und zumindest eine an dieser Basiskarte angeordnete Figur. Die Hauptfunktion einer solchen 3D-Karte liegt darin, dass sich die zunächst im Wesentlichen zweidimensional komprimierte Figur beim Öffnen der zusammengefalteten 3D-Karte dreidimensional aus der Kartenebene erhebt.

Typischerweise lassen sich entsprechende 3D-Karten aus einem geschlossenen Zustand durch das Aufklappen der beiden klappbaren Abschnitte der Basiskarte um insgesamt 180° in eine plane Ebene öffnen.

Der zugrunde liegende Mechanismus beruht darauf, dass die komprimierte Figur so an der Basiskarte befestigt ist, dass durch das Öffnen der gefalteten Basiskarte eine Zugspannung an der Figur angelegt wird, die die Figur aus der komprimierten oder gefaltete in die dreidimensionale oder expandierte Gestalt überführt.

Die Konstruktion entsprechender 3D-Karten erfordert somit zum einen die Bildung der Figur, die sich von einem komprimierten zweidimensionalen in einen expandierten dreidimensionalen Zustand überführen lassen, und zum anderen eine Befestigungsmöglichkeit dieser Figur im Inneren der Basiskarte.

Anstatt die Figur direkt an der Basiskarte festzulegen hat es sich zwischenzeitlich etabliert, an der Basiskarte zunächst einen faltbaren Sockel vorzusehen, an dem die Figur festlegbar ist. Die ermöglicht eine größere Variationsbreite an Figuren und Anordnungen.

3D-Karten unterliegen aufgrund ihrer starken Verbreitung einem großen Preisdruck und Innovationsdruck. Entsprechend wird ständig nach Möglichkeiten gesucht, die Konstruktion von 3D-Karten zu verbessern, günstiger zu machen und für neue Anordnungen zu variieren.

Aufgabe der Erfindung ist es somit, eine alternative Konstruktion für Sockel für 3D-Karten zur Verfügung zu stellen, wobei über den Sockel eine Festlegung der Figur an der Basiskarte und die problemlose Entfaltung der Figur beim Öffnen der 3D-Karte gewährleistet wird.

Gelöst wird diese Aufgabe durch eine Erfindung mit den Merkmalen des Anspruchs 1. Vorteilhafte Ausgestaltungen sind jeweils Gegenstand der abhängigen Ansprüche. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Die nachfolgenden Definitionen sollen zunächst insbesondere zum Verständnis der genauen Lagebeziehungen der einzelnen Elemente der 3D-Karte dienen, da die Anordnung und Ausrichtung insbesondere der Elemente wie Basiskarte, Sockel und Figur zueinander von wesentlicher Bedeutung für das Verständnis der Erfindung sind.

Die Basiskarte umfasst einen ersten und einen zweiten Abschnitt, die faltbar entlang eines Falzes miteinander verbunden sind. Erster und zweiter Abschnitt sind entlang des Falzes aufeinander klappbar vorgesehen, sodass die Innenseiten der Abschnitte und entsprechend der Basiskarte im geschlossenen Zustand aufeinanderliegen.

Erster und/oder zweiter Abschnitt können zumindest teilweise ein- oder mehrlagig vorgesehen sein, wobei zweilagige Ausführungsformen mit einer inneren und einer äußeren Lage bevorzugt sind. Die Lagen der beiden Abschnitte müssen nicht deckungsgleich sein und können auch nur Teile anderer Lagen bedecken, wobei im Wesentlichen deckungsgleiche Lagen bevorzugt sind.

Die Basiskarte weist eine Innenseite und eine Außenseite auf, wobei im Fall einer zwei- oder mehrlagigen Basiskarte die Außenseite von der jeweils äußersten Lage und die Innenseite von der jeweils innersten Lage gebildet wird.

Liegt die Basiskarte aufgeklappt in einer planen Ebene vor dem Betrachter, so bildet der erste Abschnitt die linke Seite der Basiskarte und der zweite Abschnitt die rechte Seite der Basiskarte.

Geht man zur Vereinfachung der Lagebeschreibung von einer rechteckigen Grundform der Basiskarte beziehungsweise der beiden Abschnitte aus, so sind die rechte und linke Kante der Basiskarte beziehungsweise die rechten und linken Kanten der beiden Abschnitte parallel zum Falz ausgerichtet, die obere und untere Kante der Basiskarte beziehungsweise die oberen und unteren Kanten der beiden Abschnitte sind senkrecht zum Falz ausgerichtet.

Es ist klar, dass die äußeren Kanten der Basiskarte nicht dieser strikten Geometrie folgen müssen, diese Idealisierung dient allein dem weiteren Verständnis der Lagebezeichnungen.

Der Sockel ist vorzugsweise rechteckig und insbesondere quadratisch vorgesehen und weist einem Rechteck oder Quader entsprechend vier Seiten beziehungsweise Seitenflächen auf, die als Sockelelemente bezeichnet werden. Die einzelnen Sockelelemente sind faltbar miteinander verbunden.

Der Begriff "Figur" ist weitgefasst zu verstehen. So kann eine Figur aus einer einzelnen Figur oder aus mehreren Teilfiguren bestehen. Ebenso kann eine Figur auch aus einer Vielzahl dekorativer Elemente gebildet sein, die in ihrer Gesamtbetrachtung keine einheitliche beispielsweise geometrische oder natürliche Figur bilden. Als Figur sollen entsprechend jene Teile der 3D-Karte verstanden werden, die an dem Sockel angeordnet sind, ohne dass diese Teile oder auch Figurenelemente zwingend eine einheitliche Figur bilden müssten.

Eine Figur umfasst erste und zweite im Wesentlichen scheibenförmige oder flache Figurenelementen, wobei die ersten Figurenelemente im geöffneten Zustand der Basiskarte idealerweise parallel zueinander angeordnet sind und die zweiten Figurenelemente im geöffneten Zustand der Basiskarte idealerweise ebenfalls parallel zueinander angeordnet sind und die ersten und zweiten Figurenelemente im geöffneten Zustand der Basiskarte idealerweise senkrecht zueinander angeordnet sind.

Eine Figur kann nur erste, nur zweite oder erste und zweite Figurenelemente umfassen.

Entsprechend kann eine erfindungsgemäße Figur beispielsweise eine geometrische Form, wie eine Kugel oder einen Quader, oder eine natürliche Form, wie beispielsweise eine Pflanze, einen Mensch oder ein Tier, aufweisen. Eine erfindungsgemäße Figur kann beispielsweise auch eine Botschaft, ein Gruß oder eine Landschaft umfassen.

Kombinationen verschiedener Figuren sind möglich.

Sofern nachfolgend nicht ausdrücklich darauf hingewiesen wird, beziehen sich alle Lagebeschreibungen auf den um 180° aufgeklappten, planen beziehungsweise geöffneten Zustand der Basiskarte beziehungsweise der 3D-Karte.

Eine erfindungsgemäße 3D-Karte umfasst eine faltbare Basiskarte mit einer Innenseite und einer Außenseite, wobei die Basiskarte zwei Abschnitte umfasst, die entlang eines Falzes reversibel von einem zusammengefalteten geschlossenen Zustand in einen auseinandergefalteten geöffneten Zustand überführbar sind.

Die 3D-Karte umfasst weiterhin einen faltbaren Sockel, der reversibel von einem flachen komprimierten Zustand in einen dreidimensionalen expandierten Zustand überführbar ist, und eine faltbare Figur, die reversibel von einem flachen komprimierten Zustand in einen dreidimensionalen expandierten Zustand überführbar ist, wobei der faltbare Sockel aus einer Mehrzahl von Sockelelementen gebildet ist und über erste Festlegungsmittel an der Innenseite der faltbaren Basiskarte festgelegt ist und wobei die faltbare Figur an dem faltbaren Sockel festgelegt ist.

Die ersten Festlegungsmittel sind erfindungsgemäß an zwei aneinandergrenzenden Sockelelementen vorgesehen, wobei jeweils ein Sockelelement über das erste Festlegungsmittel an dem ersten Abschnitt und ein Sockelelement über das erste Festlegungsmittel an dem zweiten Abschnitt festgelegt ist.

Der Sockel ist vorzugsweise rechteckig vorgesehen, wobei quadratische Sockel bevorzugt sind. Polygone Sockel sind ebenfalls möglich.

Der Sockel ist über erste Festlegungsmittel an der Innenseite der Basiskarte festgelegt. Die Festlegungsmittel können als Teil des Sockels, Teil der Basiskarte oder als eigenständige Elemente vorgesehen sein und sind entsprechend an dem Sockel und/oder der Basiskarte festlegbar. Die ersten Festlegungsmittel können sich über die Länge eines Sockelelements erstrecken, so können aber auch kürzer oder länger als ein Sockelelement sein. Vorzugsweise sind die ersten Festlegungsmittel kürzer als ein Sockelelement.

Der Sockel setzt sich aus einer Mehrzahl von Sockelelementen zusammen, wobei jedes Sockelelement eine Seite des Sockels bildet. Die Sockelelemente können einteilig oder mehrteilig vorgesehen sein, ebenso kann der Sockel einteilig oder mehrteilig vorgesehen sein. Vorzugsweise sind Sockelelemente und Sockel einteilig vorgesehen.

Die einzelnen Teile des Sockels oder der Sockelelemente können miteinander verbunden werden, insbesondere durch Klebe- und/oder Steckverbindungen.

Sofern der Sockel einteilig vorgesehenen ist, bedeutet dies, dass die Sockelelemente zusammenhängend vorliegen und lediglich die endständigen Sockelelemente zur Bildung des Sockels miteinander verbunden werden müssen, beispielsweise durch Verkleben, Stecken oder auf sonstige Weise.

Sofern der Sockel mehrteilig vorgesehen ist, bedeutet dies, dass die Sockelelemente zur Bildung des Sockels an mehr als einer Stelle verbunden werden müssen, also beispielsweise vier Sockelelemente zur Bildung eines rechteckigen Sockels verklebt oder ineinander gesteckt oder auf sonstige Weise verbunden werden müssen.

Der Sockel ist zumindest jeweils zwischen den Sockelelementen faltbar vorgesehen, sodass im gefalteten Zustand jeweils zwei Sockelelemente aufeinander zu liegen kommen.

Erfindungsgemäß ist der Sockel über erste Festlegungsmittel mit einem ersten Sockelelement an dem ersten beziehungsweise linken Abschnitt der Basiskarte festgelegt und über erste Festlegungsmittel mit einem zweiten Sockelelement an dem zweiten beziehungsweise rechten Abschnitt der Basiskarte.

Erfindungsgemäß sind die ersten Festlegungsmittel an zwei aneinandergrenzenden Sockelelementen vorgesehen.

Vorzugsweise umfasst die Basiskarte Einschnitte, in denen die ersten Festlegungsmittel festgelegt werden können. Die Einschnitte sind in einem Winkel von idealerweise 90° zueinander beziehungsweise von jeweils 45° zum Falz ausgerichtet. Entsprechend liegt die Ecke des Sockels, die durch die beiden festgelegten Sockelelemente gebildet wird, auf dem Falz.

Somit ist der Sockel gegenüber der Basiskarte verdreht angeordnet. Dies bedeutet bei einem quadratischen Sockel beispielsweise, dass zwei gegenüberliegende Ecken des Sockels auf dem Falz der Basiskarte angeordnet sind und die beiden übrigen Ecken des Sockel auf dem rechten beziehungsweise auf dem linken Abschnitt der Karte. Vorzugsweise bilden also die Sockelelemente mit dem Falz jeweils einen Winkel von idealerweise 45°.

Anders ausgedrückt sind die Seiten des Sockels nicht parallel zum Falz und nicht parallel zu den Außenkanten der Basiskarte angeordnet, sondern in einem 45° Winkel.

Ist der Sockel nicht quadratisch jedoch rechteckig vorgesehen, finden sich die obigen Lagebeziehungen entsprechend, jedoch liegt nur die Ecke des rechteckigen Sockels auf dem Falz der Basiskarte, die durch die beiden festgelegten Sockelelemente gebildet wird.

Die ersten Festlegungsmittel können alternativ auch ohne Einschnitte an der Basiskarte festgelegt werden.

Der Sockel beziehungsweise die Sockelelemente weisen auf der Seite, die der Basiskarte abgewandt ist, zweite Festlegungsmittel zur Festlegung einer Figur auf.

Die Figur ist im Wesentlichen aus Figurenelementen aufgebaut, wobei ein jedes Figurenelement vorzugsweise jeweils einmal an sich gegenüberliegenden Sockelelementen festgelegt ist. Im bevorzugten Fall eines rechteckigen beziehungsweise quadratischen Sockel verläuft das so an zwei Sockelelementen festgelegte Figurenelement dann parallel zu den beiden übrigen Sockelelementen.

Zur Festlegung an den Sockelelementen und zur Festlegung an gegebenenfalls weiteren Figurenelementen umfassen die Figurenelemente dritte Festlegungsmittel. Die zweiten und dritten Festlegungselemente sind vorzugsweise so aufeinander abgestimmt, dass sie eine einfache Montage und gegebenenfalls Demontage der jeweiligen Elemente erlauben.

Vorzugsweise umfasst die 3D-Karte weiterhin auch Lichteffekte und akustische Effekte, die durch das Öffnen der 3D-Karte ausgelöst werden.

Hierzu umfasst die 3D-Karte übliche elektronische und elektrische Elemente wie eine Stromversorgung, einen Schalter, einen integrierten Schaltkreis zur Steuerung der elektronischen Elemente sowie einer Anzahl von Lichtelementen und Akustikelementen. Vorzugsweise sind die elektronischen Elemente mit Ausnahme der Licht- und Akustikelemente auf einer Leiterplatte angeordnet.

Bevorzugte Lichtelemente sind LEDs, wobei Farben und Anzahl der LEDs beliebig sein können. Bevorzugte Akustikelement sind Lautsprecher. Die Licht- und Akustikelemente sind vorgesehen, bestimmte optische und akustische Reize auszugeben. Eine bevorzugte Stromversorgung sind Batterien oder Akkus.

Der Schalter dient zur Aktivierung der Elektronik beim Öffnen der 3D-Karte, um das Öffnen und/oder den geöffneten Zustand der 3D-Karte mit der entfalteten Figur durch optische und akustische Reize zu ergänzen. Entsprechend sind alle Schaltertypen wie auch Licht- oder Bewegungssensoren geeignet, die eine Aktivierung der Elektronik durch das Öffnen der 3D-Karte ermöglichen. Dem Fachmann sind entsprechende Schalter und Sensoren bekannt.

Die elektronischen beziehungsweise elektrischen Elemente sind vorzugsweise zwischen zwei Lagen der Basiskarte angeordnet. Gegebenenfalls sind in der Basiskarte Ausschnitte für die Lichtelemente vorgesehen.

Die Erfindung stellt eine einfache und kostengünstige Möglichkeit bereit, 3D-Karten mit einer Sockelkonstruktion zu fertigen.

Die Erfindung sowie das technische Umfeld werden nachfolgend anhand der besonders bevorzugte Ausführungsvariante der Erfindung zeigen. Die Erfindung ist jedoch nicht auf die gezeigte Ausführungsvariante beschränkt. Insbesondere umfasst die Erfindung, soweit es technisch sinnvoll ist, beliebige Kombinationen der technischen Merkmale, die in den Ansprüchen aufgeführt oder in der Beschreibung als erfindungsrelevant beschrieben sind.

Es zeigen:
- Fig. 1 A-D: bevorzugte Ausführungsformen der Basiskarte mit Sockel;
- Fig. 2 A-D: bevorzugte Ausführungsformen des Sockels im Schnittmuster;
- Fig. 3 A-C: bevorzugte Ausführungsformen des Sockels gemäß Figur 2 im zusammengebauten Zustand;
- Fig. 4: eine bevorzugte Ausführungsform der Basiskarte mit Sockel im teilweise zusammengefalteten Zustand;
- Fig. 5: eine bevorzugte Ausführungsform der Basiskarte mit Sockel und Figur;
- Fig. 6 A-B: A: den elektronischen Schaltkreis; B: die aufgeklappte Basiskarte mit schematisch dargestellter Anordnung der Elektronik.

Figur 1A zeigt die Basiskarte 1 im aufgeklappten Zustand mit einem ersten beziehungsweise linken Abschnitt 2 und einem zweiten beziehungsweise rechten Abschnitt 3, wobei linker und rechter Abschnitt 2, 3 faltbar entlang eines Falzes 17 miteinander verbunden sind. Die Basiskarte 1 ist vorzugsweise zweilagig vorgesehen. In der inneren Lage sind bei der dargestellten Ausführungsform Einschnitte 4, 4' vorgesehen, wobei ein erster Einschnitt 4 im ersten Abschnitt 2 und ein zweiter Einschnitt 4' im zweiten Abschnitt 3 vorgesehen ist. Die Einschnitte 4, 4' sind zur Aufnahme der ersten Festlegungsmittel (siehe Fig. 1C, D) vorgesehen.

Die Einschnitte 4, 4' sind idealerweise senkrecht zueinander und idealerweise in einem Winkel von 45° zum Falz 17 angeordnet. Die durch die Einschnitte 4, 4' gebildete Öffnung weist nach unten.

Figur 1B zeigt die Basiskarte 1 im aufgeklappten Zustand mit einem ersten beziehungsweise linken Abschnitt 2 und einem zweiten beziehungsweise rechten Abschnitt 3, wobei linker und rechter Abschnitt 2, 3 faltbar entlang eines Falzes 17 miteinander verbunden sind. Die Basiskarte 1 ist vorzugsweise zweilagig vorgesehen. In der inneren Lage sind bei der dargestellten Ausführungsform Einschnitte 4, 4' vorgesehen, wobei ein Einschnitt 4' im ersten Abschnitt 2 und ein weiterer Einschnitt 4 im zweiten Abschnitt 3 vorgesehen ist. Die Einschnitte 4, 4' sind zur Aufnahme der ersten Festlegungsmittel (siehe Fig. 1C) vorgesehen.

Die Einschnitte 4, 4' sind idealerweise senkrecht zueinander und idealerweise in einem Winkel von 45° zum Falz 17 angeordnet. Die durch die Einschnitte 4, 4' gebildete Öffnung weist in dieser alternativen Ausführungsform nach oben.

Figur 1C zeigt die Basiskarte 1 gemäß Figur 1A mit einem montierten Sockel 6. Die ersten Festlegungsmittel 7, 7' des Sockels 6 sind in dem Einschnitten 4, 4' festgelegt, wobei das erste Festlegungsmittel 7 in dem Einschnitt 4 und das erste Festlegungsmittel 7' in dem Einschnitt 4' festgelegt ist.

Zwei sich diagonal gegenüberliegende Ecken des Sockels 6 liegen idealerweise auf der Linie des Falzes 17.

Figur 1D zeigt die Basiskarte 1 gemäß Figur 1A mit einem alternativen montierten Sockel 6`. Der alternative Sockel 6' umfasst keine eigenen Festlegungsmittel. Die alternativen ersten Festlegungsmittel 8, 8' sind separate Elemente in L-Form mit einem ersten Abschnitt 8A beziehungsweise 8'A zur Festlegung an der Basiskarte 1 und insbesondere an einem Einschnitt 4, 4' und einem zweiten Abschnitt 8B beziehungsweise 8'B zur Festlegung an dem Sockel 6, wobei der Abschnitt 8A in dem Einschnitt 4 und Abschnitt 8`A in dem Einschnitt 4' festgelegt ist.

Zwei sich diagonal gegenüberliegende Ecken des Sockels 6` liegen ebenso idealerweise auf der Linie des Falzes 17.

Figuren 2A-D zeigen Schnittmuster verschiedener Ausführungsformen quadratischer Sockel 6, 6'. Die Sockel 6, 6' umfassen jeweils vier gleichlange Sockelelemente I bis IV, die jeweils auf der der Basiskarte abgewandten Seite, in den Figuren 2A-D entsprechend der oberen Kante, zweite Festlegungsmittel in Form von Einschüben 9 beziehungsweise Einrastelementen 9' zur Aufnahme einer Figur umfassen (siehe Figur 5).

Gemäß Figuren 2A und 2C ist an den Sockelelementen I und II jeweils ein erstes Festlegungsmittel 7, 7' vorgesehen.

Gemäß Figuren 2A und 2B sind die endständigen Sockelelemente I, IV über eine Lasche 5 miteinander verbindbar, wobei die Lasche 5 vorzugsweise durch eine Klebeverbindung am Sockelelement IV festgelegt wird.

Gemäß Figuren 2C und 2D umfassen die endständigen Sockelelemente I, IV jeweils eine Steckverbindung 5' und sind über diese miteinander verbindbar.

Die Sockel 6` gemäß Figuren 2B und 2D sind über die alternativen ersten Festlegungsmittel 8, 8' (siehe Figur 1D) an der Basiskarte festlegbar.

Figur 3A-C zeigt die Sockel 6, 6' gemäß Figuren 2A-D im zusammengebauten Zustand, wobei Figuren 3A und 3B den Sockeln 6 gemäß Figuren 2A und 2C und Figur 3C den Sockeln 6' gemäß Figuren 2B und 2D entsprechen.

Figur 4 zeigt die bevorzugte Basiskarte 1 mit Sockel 6` gemäß Figur 1D im teilweise zusammengefalteten Zustand. Erkennbar ist, dass bei geschlossener Basiskarte 1 jeweils zwei Sockelelemente, vorliegend Sockelelement IV und Sockelelement I sowie Sockelelement III und Sockelelement II, aufeinander zum Liegen kommen werden.

Figur 5 zeigt die bevorzugte Basiskarte 1 mit Sockel 6` gemäß Figuren 1D oder Figur 4 mit einer Figur 10, deren erste Figurenelemente 10A und zweite Figurenelemente 10B am Sockel 6` festgelegt sind.

Figur 6A zeigt ein bevorzugtes Schaltkreisdiagramm für die Elektronik beziehungsweise Elektrik der erfindungsgemäßen 3D-Karte mit einer Stromversorgung 15, einem Schalter 11, einem integrierten Schaltkreis oder auch einen Mikroprozessor 12 sowie einer Anzahl von Lichtelementen 13 und Akustikelementen 14. Vorzugsweise sind sämtliche genannten Elemente mit Ausnahme der Licht- und Akustikelemente 13, 14 auf einer Leiterplatte 16 angeordnet.

Bevorzugte Lichtelemente 13 sind LEDs, wobei Farben und Anzahl der LEDs beliebig sein können. Bevorzugte Akustikelemente 14 sind Lautsprecher. Die Licht- und Akustikelemente 13, 14 sind vorgesehen, bestimmte optische und akustische Reize auszugeben. Eine bevorzugte Stromversorgung 15 sind Batterien oder Akkus.

Der Schalter 11 dient zur Aktivierung der Elektronik beim Öffnen der 3D Karte, um das Öffnen und den geöffneten Zustand der 3D Karte mit der entfalteten Figur durch optische und akustische Reize zu ergänzen. Entsprechend sind alle Schaltertypen geeignet, die eine Aktivierung der Elektronik durch das Öffnen der Karte ermöglichen. Dem Fachmann sind entsprechende Schalter bekannt.

Figur 6B zeigt die faltbare Karte 1 mit Aussparungen für die Lichtelemente 13 sowie die bevorzugte Anordnung der Elektronik gemäß Figur 6A. Die Lichtelemente 13 sind in den Aussparungen der Innenseiten 2, 3 angeordnet. Die Leiterplatte 16 mit der übrigen Elektronik und die Akustikelemente 14 sind vorzugsweise Sandwich-artig zwischen den beiden Lagen der Karte 1 angeordnet. Vorzugsweise befindet sich die Leiterplatte 16 auf der rechten Seite 3 der Basiskarte 1, die Elektronik kann aber alternativ auch auf der linken Seite 2 oder verteilt auf beide Seiten 2,3 angeordnet sein. Das gleiche gilt für die Licht- und Tonelemente 13, 14, deren Anordnung sich im Wesentlichen am Design der 3D-Karte und den gewünschten Effekten orientiert und wenigen technischen Zwängen unterliegt, sofern ein Klappen der Basiskarte 1 oder das Funktionieren der elektronischen Elemente entlang des Falz 17 durch die Anordnung nicht beeinträchtigt wird.

### Bezugszeichenliste

- 1: Basiskarte
- 2: erster oder linker Abschnitt
- 3: zweiter oder rechter Abschnitt
- 4, 4': Einschnitte
- 5, 5': Verbindungsmittel (5: Lasche; 5`: Steckverbindung)
- 6, 6': Sockel (I, II, III, IV: Sockelelemente)
- 7, 7': erste Festlegungsmittel
- 8, 8': alternative erste Festlegungsmittel (A: erster Abschnitt; B: zweiter Abschnitt)
- 9, 9': zweite Festlegungsmittel (9: Einschübe; 9': Einrastelemente)
- 10: Figur (10a: erste Figurenelemente, 10b: zweite Figurenelemente)
- 11: Schalter
- 12: Schaltkreis/Mikroprozessor
- 13: Lichtelement (LED)
- 14: Akustikelement (Lautsprecher)
- 15: Stromversorgung
- 16: Leiterplatte (PCB)
- 17: Falz

## Patentansprüche

1. 3D-Karte mit einer faltbaren Basiskarte (1) mit einer Innenseite und einer Außenseite, wobei die Basiskarte (1) zwei Abschnitte (2, 3) umfasst, die entlang eines Falzes (17) reversibel von einem zusammengefalteten geschlossenen Zustand in einen auseinandergefalteten geöffneten Zustand überführbar sind, und mit einem faltbaren Sockel (6, 6'), der reversibel von einem flachen komprimierten Zustand in einen dreidimensionalen expandierten Zustand überführbar ist, und mit einer faltbaren Figur (10), die reversibel von einem flachen komprimierten Zustand in einen dreidimensionalen expandierten Zustand überführbar ist, und wobei der faltbare Sockel (6, 6') aus einer Mehrzahl von Sockelelementen (I, II, III, IV) gebildet ist und über erste Festlegungsmittel (7, 7', 8, 8') an der Innenseite der faltbaren Basiskarte (1) festgelegt ist und wobei die faltbare Figur (10) an dem faltbaren Sockel (6, 6') festgelegt ist, **dadurch gekennzeichnet, dass** die ersten Festlegungsmittel (7, 7', 8, 8') an zwei aneinandergrenzenden Sockelelementen (I, II, III, IV) vorgesehen sind und jeweils ein Sockelelement (I, II, III, IV) über das erste Festlegungsmittel (7, 8) an dem ersten Abschnitt (2) und ein Sockelelement (I, II, III, IV) über das erste Festlegungsmittel (7', 8') an dem zweiten Abschnitt (3) festgelegt ist.

2. 3D-Karte nach Anspruch 1, **dadurch gekennzeichnet, dass** zumindest die Sockelelemente (I, II, III, IV), die an der Basiskarte (1) festgelegt sind, bei aufgeklappter Basiskarte (1) mit dem Falz (17) jeweils einen Winkel von 45° bilden.

3. 3D-Karte nach Anspruch 1 oder 2, **dadurch gekennzeichnet, dass** die faltbare Figur (10) erste und/oder zweite Figurenelemente (10a, 10B) umfasst.

4. 3D-Karte nach Anspruch 3, **dadurch gekennzeichnet, dass** die ersten Figurenelemente (10a) parallel zueinander angeordnet sind.

5. 3D-Karte nach Anspruch 3, **dadurch gekennzeichnet, dass** die zweiten Figurenelemente (10b) parallel zueinander angeordnet sind.

6. 3D-Karte nach einem der vorherigen Ansprüche, **dadurch gekennzeichnet, dass** zumindest ein Abschnitt (2, 3) der Basiskarte (1) teilweise zweilagig mit einer inneren und einer äußeren Lage vorgesehen ist.

7. 3D-Karte nach Anspruch 6, **dadurch gekennzeichnet, dass** 3D-Karte weiterhin elektrische und elektronische Bauteile umfasst, nämlich Licht- und Akustikelemente (13, 14), einen Schalter (11) zur Aktivierung der Licht- und Akustikelemente (13, 14), einen Schaltkreis oder Mikroprozessor (12) zur Steuerung der elektrischen und elektronischen Bauteile und eine Stromversorgung (15).

8. 3D-Karte nach Anspruch 7, **dadurch gekennzeichnet, dass** zumindest ein Teil der elektrischen oder elektronischen Bauteile umfassend die Licht- und Akustikelemente (13, 14), den Schalter (11) zur Aktivierung der Licht- und Akustikelemente (13, 14), den Schaltkreis oder den Mikroprozessor (12) zur Steuerung der elektrischen Bauteile und die Stromversorgung (15) zwischen zwei Lagen der Basiskarte (1) vorgesehen ist.
